# EUROPÄISCHE PATENTSCHRIFT

(11) **EP 1 336 808 B1**
(45) Veröffentlichungstag und Bekanntmachung des Hinweises auf die Patenterteilung: **04.07.2007**
(21) Anmeldenummer: 03002792.4
(22) Anmeldetag: 07.02.2003
(51) Int. Cl.: F27D 1/12, F27D 1/14, F22B 37/10, F23M 5/04, F23M 5/02

(54) **Feuerfestabkleidung**
Refractory material heat shield
Ensemble écran thermique refractaire

(30) Priorität: 15.02.2002 DE 10206607
(43) Veröffentlichungstag der Anmeldung: 20.08.2003
(73) Patentinhaber: Jünger + Gräter GmbH Feuerfestbau, 68723 Schwetzingen (DE)
(72) Erfinder: Waltenberger, Hugo, 67346 Speyer (DE); Weiss, Stefan, 68723 Oftersheim (DE); Schell, Frieder, 68766 Hockenheim (DE); Seibel, Oliver, 68623 Lampertheim (DE)
(74) Vertreter: Weiss, Ursula

(56) Entgegenhaltungen:
- WO-A-00/57106
- WO-A-97/09577
- FR-A- 2 495 284
- PATENT ABSTRACTS OF JAPAN vol. 2002, no. 05, 3. Mai 2002 (2002-05-03) & JP 2002 022150 A (HITACHI ZOSEN CORP;NICHIAS CORP), 23. Januar 2002 (2002-01-23)
- PATENT ABSTRACTS OF JAPAN vol. 2000, no. 22, 9. März 2001 (2001-03-09) & JP 2001 139336 A (NIPPON SHEET GLASS CO LTD), 22. Mai 2001 (2001-05-22)

## Beschreibung

Die Erfindung betrifft Feuerfestabkleidungen, insbesondere für Müllverbrennungsanlagen, mit mehreren neben- und übereinander angeordneten Platten und mit Stahlteilen, die an der zu verkleidenden Wand oder Decke befestigt sind, wobei die Rückseite jeder Platte zumindest im oberen Bereich eine Nut aufweist, in die ein Stahlteil eingreift.

Kessel und Ofenräume, insbesondere Industrieöfen, bedürfen einer feuerfesten Wandkonstruktion, um den Kesselraum von den Rohraggregaten zu trennen. Hierzu erfolgt der Schutz der Stahlrohraggregate mittels vorgehängten Platten. Hierbei werden die zu schützenden Stahlrohraggregate großflächig mit den Rohrwandplatten verkleidet und die Zwischenräume vergossen.

Es sind mehrere Feuerfestabkleidungen bekannt, bei denen die Rohrwandplatten mittels Stahlteilen gehalten werden, wobei derartige Stahlteile zusätzlich eine Tragfunktion für die Platten ausüben.

Ferner sind Feuerfestabkleidungen bekannt, bei denen außer den Stahlteilen zusätzliche Trageelemente vorgesehen sind, deren Nachteil darin besteht, dass die Vorbereitung der Rohrwand zum Anbringen der Platten zeitaufwendig ist, da sowohl die Stahlteile als auch die Tragelemente angebracht werden müssen.

Aus der DE-PS 40 07 662 ist eine Verankerungsvorrichtung für Stahlrohraggregate abdeckende Steinplatten bekannt, die an den die Rohre verbindenden Rohrflossen angeordnet sind und an denen die Rohrwandplatten befestigt werden können. Nachteilig bei dieser bekannten Verankerungsvorrichtung ist es, dass diese Verankerungsvorrichtung in den Fugen zwischen den Rohrwandplatten angeordnet sind.

Aus der WO 97/09577 A1 ist eine Feuerfestabkleidung gemäß den im Oberbegriff des Anspruchs 1 angegebenen Merkmalen bekannt. Bei dieser bekannten Feuerfestabkleidung werden die Platten mittels Schrauben an der Rohrwand befestigt. Jede Platte wird von außen festgeschraubt, wobei eine Bohrung an der Oberseite der Platte vorhanden ist, durch die die Schraube festgeschraubt werden kann. Der Nachteil einer derartigen Bohrung, auch wenn sie sehr klein ist, besteht darin, dass Gase eindringen können, die die zu schützende Rohrwand beschädigen, bzw. zur Korrosion an bestimmten Stellen dieser Rohrwand führen können. Ein weiterer Nachteil einer derartigen Befestigungsanordnung besteht darin, dass das Stahlteil und insbesondere die Schrauben, die von den korrosiven Gasen umgeben sind, selbst korrodieren.

Bei dieser bekannten Feuerfestabkleidung werden die Rohrwände an den entsprechenden Stellen mit Mörtel versehen. Anschließend werden die Platten aufgebracht und mittels Schrauben befestigt. Ein derartiges Verputzen der Rohrwände und Befestigen der einzelnen Platten ist sehr zeitaufwendig und damit sehr teuer.

Die der vorliegenden Erfindung zugrundeliegende Aufgabe besteht darin Feuerfestabkleidungen vorzuschlagen, die derart ausgebildet sind, dass die Platten schnell neben- und übereinander angeordnet werden können und dass die Wände oder Decken vor ungewünschten äußeren Einflüssen geschützt angeordnet sind.

Diese Aufgabe wird erfindungsgemäß durch die in den Ansprüchen vorgeschlagenen Feuerfestabkleidungen gelöst.

Gemäß Anspruch 1 besteht die Feuerfestabkleidung aus mehreren neben- und übereinander angeordneten Platten. Um die Platten bei der Montage an den zu verkleidenden Wänden oder Decken zu halten, ist auf der Rückseite jeder Platte zumindest im oberen Bereich eine Nut angeordnet, in die ein Stahlteil einführbar ist. Diese Stahlteile sind verdeckt an der zu verkleidenden Wand oder Decke eingebaut.

Die Platten werden über der Wand oder Decke angebracht, wobei das Stahlteil in die Nut eingeführt wird. Die Platte wird durch das Stahlteil daran gehindert, horizontal zu kippen. Sie wird jedoch nicht derartig an dem Stahlteil befestigt, das ein Bewegen der Platte nach oben oder unten nicht mehr möglich wäre. Der Kopf des Stahlteiles kann frei nach oben oder unten in der Nut gleiten.

Bei der erfindungsgemäßen Feuerfestabkleidung einer zu schützenden Rohrwand werden an den Rohrflossen Stahlteile an den gewünschten Stellen befestigt, vorzugsweise geschweißt. Anschließend wird die unterste Reihe der Platten vor die Wand gestellt, wobei jeweils ein Stahlteil in die Nut auf der Rückseite jeder Platte eingeführt wird.

Jedes Stahltteil dient lediglich dazu, die Platte an einem Herunterfallen zu hindern, bevor die ungeformten, feuerfesten, freifließenden Erzeugnisse zwischen die Wand oder Decke und die Platten gelangen. Die Stahlteile sind Montagehilfsmittel. Als ungeformte, feuerfeste, freifließende Erzeugnisse kann beispielsweise Beton hinter die Platten gegossen werden. Es sind verschiedene ungeformte, feuerfeste, freifließende Erzeugnisse verwendbar. Je nach Bedarf können ungeformte, feuerfeste, freifließende Erzeugnisse gewählt werden, die keramisch, hydraulisch, chemisch-anorganisch oder chemisch-organisch gebunden sein können. Derartige ungeformte, feuerfeste, freifließende Erzeugnisse werden üblicherweise als "Massen" bezeichnet. Nach dem Hintergießen der ungeformten, feuerfesten, freifließenden Erzeugnisse zwischen die Wand oder Decke und die Platten sind die Platten kraftschlüssig mit der Wand oder Decke verbunden.

Bei der erfindungsgemäßen Feuerfestabkleidung sind die Stahlteile verdeckt hinter den Platten angeordnet. Gleichzeitig wird ein Aushängen der Platten verhindert und die Gestaltung der Platten gewährleistet, dass die Plattenfugen überdeckt sind und so den direkten Durchgang von Schadgasen zu der Wand oder Decke verhindern.

Es hat sich als vorteilhaft erwiesen, in bestimmten Bereichen, z. B. bei Decken, schrägen Wänden, jeweils ein zusätzliches Stahlteil je Platte vorzusehen. Diese zusätzlichen Stahlteile dienen als Montagehilfe für diese Platten.

Gemäß einer besonders bevorzugten Ausführungsform ist auf der Rückseite jeder Platte sowohl im oberen als auch im unteren Bereich eine Nut zum Einführen eines Stahlteiles vorgesehen. Gemäß dieser besonders bevorzugten Ausführungsform ist es möglich, die Verkleidung mit einem weiteren Stahlteil je Platte auszubilden. Zur Vereinfachung bei der Herstellung der Platten sind alle Platten gleich ausgeformt.

Gemäß einer weiteren besonders bevorzugten Ausführungsform, ist die auf der Rückseite der Platte angeordnete Nut im Querschnitt T-förmig.

Gemäß einer weiteren besonders bevorzugten Ausführungsform besteht das Stahlteil aus einem Stift, der an der Wand oder Decke befestigt ist und dessen freies Ende ein Gewinde aufweist, in das eine Scheibe geschraubt wird, die in die Nut der Platte eingreift. Hierdurch ist es möglich, die Scheibe soweit in das Gewinde zu schrauben, wie es die gewünschte Lage der Platte erfordert, das heißt der Abstand zwischen der Wand oder Decke und den Platten ist variabel zu gestalten. Dies hat sich bei unebenen Kesselrohrwänden als besonders vorteilhaft herausgestellt.

Gemäß einer weiteren besonders bevorzugten Ausführungsform ist der Rand jeder Platte umlaufend gestuft ausgebildet. Jeweils der untere Rand der oberen Platte hintergreift den oberen Rand der darunter angeordneten Platte. Der seitliche Rand einer Platte hintergreift den seitlichen Rand der daneben angeordneten Platte. Durch die gestufte Ausbildung der Plattendicke jeder Platte wird somit eine Wand oder Decke gebildet, bei der zwischen den Platten keine ungewünschten Fugen entstehen.

Vorzugsweise ist der Rand jeder Platte im Querschnitt gewinkelt ausgebildet.

Gemäß einer weiteren besonders bevorzugten Ausführungsform ist der umlaufende Rand zu einem Drittel der Plattendicke abgestuft.

Die Erfindung wird nun anhand der beigefügten Zeichnung näher erläutert. Es zeigen:
- Fig. 1: die perspektivische Ansicht einer Platte und eines Stahlteiles
- Fig. 2: die perspektivische Ansicht einer erfindungsgemäßen Feuerfestabkleidung mit Platten gemäß Fig. 1.

In Fig. 1 und Fig. 2 sind die Platten 1 perspektivisch dargestellt, deren Rand 2 umlaufend gestuft ausgebildet ist. Auf der Rückseite jeder Platte 1 ist im oberen Bereich die Nut 3 ausgebildet. Im unteren Bereich der Rückseite der Platte 1 ist die Nut 4 ausgebildet. Sowohl die Nut 3 als auch die Nut 4 ist im Querschnitt T-förmig.

Die Draufsicht auf die Rückseite der Platte 1 läßt erkennen, daß oben (oberer Rand 7) und an einer Seite der Platte 1 (seitlicher Rand 9) etwa ein Drittel der Plattendicke über den verbleibenden Rand hinausragt. An der anderen Seite (seitlicher Rand 8) der Platte 1 und am unteren Rand 5 der Platte 1 springt ein Drittel des Randes zurück und der breitere Teil der Plattendicke ragt über den schmäleren Teil hinaus. Der umlaufende Rand 2 der Platte 1 ist etwa zu einem Drittel der Plattendicke abgestuft. Er ist im Querschnitt gewinkelt ausgestaltet. Der breitere Teil der Plattendicke weist zur Wand 16.

Die Platten 1,6,10 und alle weiteren dargestellten Platten haben dieselbe Ausgestaltung, wie sie in Fig. 1 anhand der Platte 1 dargestellt ist.

Die Wand 16 besteht aus Rohren 15, die über Rohrflossen 17 verbunden sind. An die Rohrflossen 17 sind die Stahlteile 11 geschweißt. Jedes Stahlteil 11 besteht aus einem Stift 12, der an der Wand 16 befestigt wird und dessen freies Ende ein Gewinde 13 aufweist, in das eine Scheibe 14 geschraubt wird, die in die Nut 3 der Platte 1 eingreifen kann.

Gemäß Fig. 2 sind bereits mehrere Platten vor der Wand 16 angeordnet, unter anderem die Platte 6, die den oberen Rand 7 aufweist. Die Stahlteile 11 werden zuerst auf die Wand 16 aufgebracht. Dann wird die Platte 1 mit ihrem unteren Rand 5 auf dem oberen Rand 7 der unteren Platte 6 angebracht. Hierbei hintergreift der untere Rand 5 der oberen Platte 1 den oberen Rand 7 der darunter angeordneten Platte 6. Bei jeder Platte hintergreift der seitliche Rand 8 einer Platte 10 den seitlichen Rand 9 der daneben angeordneten Platte 6. Die Vorderseiten der Platten bilden die gewünschte ebene Fläche.

Beim Anbringen der Platte 1 vor der Wand 16 über der darunter angeordneten Platte 6 dringt das freie Ende des Stahlteiles 11 in die Aussparung 21 auf der Rückseite der Platte 1 ein und die Scheibe 14 ist anschließend beweglich in der Nut 3 angeordnet.

Hierdurch ist gewährleistet, dass die Platte 1, die mit der darunter angeordneten Platte 6 verbunden ist, nicht von der Wand 16 weggelangen kann. Zwischen den neben- und übereinander angeordneten Platten wie beispielsweise 1,6 oder 10 und der Wand 16 verbleibt ein Spalt 19.

Dieser variable Abstand zwischen den Platten und der zu verkleidenden Wand oder Decke ist beispielsweise wichtig bei vorhandener Restbestiftung sowie bei einer unebenen Wand oder Decke. Die Dehn- bzw. Arbeitsfugen um jede Platte sind variabel in der Ausführung je nach der thermischen bzw. mechanischen Beanspruchung. Die Platten können schnell montiert und demontiert werden, wodurch kurze Stillstandszeiten gewährleistet sind.

Die Stahlteile sind hinter den Platten verdeckt eingebaut. Durch die beschriebene Anordnung wird ein Aushängen der Platten verhindert.

Der nunmehr entstandene Spalt 19 zwischen der Wand 16 und den Platten 1,6,10 und den daneben und darüber angeordneten Platten wird mit dem ungeformten, feuerfesten Erzeugnis 18 hintergossen. Hierdurch wird dieser Spalt 19 ausgefüllt. Der maximale Abstand wird horizontal durch die Scheibe 14 bestimmt, die sich auf dem Stift 16 in der Nut 3 befindet.

Als ungeformte, feuerfeste, freifließende Erzeugnisse (Massen) können solche verwendet werden, die keramisch, hydraulisch, chemisch-anorganisch oder chemisch-organisch gebunden sein können. Beispielsweise kann Beton verwendet werden, der gegossen wird. Durch diese ungeformten, feuerfesten, freifließenden Erzeugnisse werden die Platten kraftschlüssig mit der Wand oder Decke verbunden.

Es hat sich nunmehr als vorteilhaft erwiesen, in bestimmten Bereichen jeweils ein zusätzliches Stahlteil je Platte vorzusehen. Diese zusätzlichen Stahlteile dienen als Montagehilfe für diese Platten. Um die Rückseite dieser Platten an diesen zusätzlichen Stahlteilen anzuordnen, ist auf der Rückseite jeder Platte im unteren Bereich die Aussparung 20 vorgesehen, in die das Stahlteil eingeführt und nach oben in die Nut 4 gleiten kann.

## Patentansprüche

1. Feuerfestabkleidung, insbesondere für Müllverbrennungsanlagen, mit mehreren neben- und übereinander angeordneten Platten und mit Stahlteilen, die an der zu verkleidenden Wand oder Decke befestigt sind, wobei die Rückseite jeder Platte zumindest im oberen Bereich eine Nut aufweist, in die ein Stahlteil eingreift,
**dadurch gekennzeichnet,**
**dass** die Stahlteile (11) verdeckt als Montagehilfsmittel eingebaut sind und dass die Platten (1,6,10) durch ungeformte, feuerfeste, freifließende Erzeugnisse (18) hintergossen und **dadurch** kraftschlüssig mit der Wand (16) oder Decke verbunden sind.

2. Feuerfestabkleidung nach Anspruch 1,
**dadurch gekennzeichnet,**
**dass** auf der Rückseite jeder Platte (1) sowohl im oberen als auch im unteren Bereich eine Nut (3;4) vorgesehen ist.

3. Feuerfestabkleidung nach Anspruch 1 oder 2,
**dadurch gekennzeichnet,**
**dass** die auf der Rückseite jeder Platte (1) angeordnete Nut (3;4) im Querschnitt T-förmig ist.

4. Feuerfestabkleidung nach einem der Ansprüche 1 bis 3,
**dadurch gekennzeichnet,**
**dass** jedes Stahlteil (11) aus einem Stift (12) besteht, der an der Wand (16) oder Decke befestigt ist und dessen freies Ende ein Gewinde (13) aufweist, in das eine Scheibe (14) geschraubt ist, die in die Nut (3) der Platte (1) eingreift.

5. Feuerfestabkleidung nach einem der Ansprüche 1 bis 4,
**dadurch gekennzeichnet,**
**dass** jedes Stahlteil (11) an die Wand (16) oder Decke geschweißt ist.

6. Feuerfestabkleidung nach einem der Ansprüche 1 bis 5,
**dadurch gekennzeichnet,**
**dass** der Rand (2) jeder Platte (1) umlaufend gestuft ausgebildet ist, wobei jeweils der untere Rand (5) der oberen Platte (1) den oberen Rand (7) der darunter angeordneten Platte (6) hintergreift, und der seitliche Rand (8) einer Platte (10) den seitlichen Rand (9) der daneben angeordneten Platte (6) hintergreift.

7. Feuerfestabkleidung nach einem der Ansprüche 1 bis 6,
**dadurch gekennzeichnet,**
**dass** der Rand (2) jeder Platte (1) im Querschnitt gewinkelt ausgebildet ist.

8. Feuerfestabkleidung nach einem der Ansprüche 1 bis 7,
**dadurch gekennzeichnet,**
**dass** der umlaufende Rand (2) zu einem Drittel der Plattendicke abgestuft ist.

## Claims

1. A refractory lining, in particular for refuse incinerator installations, comprising a plurality of mutually juxtaposed and superposed plates and steel portions which are fixed to the wall or ceiling to be lined, wherein at least in the upper region the rear side of each plate has a groove into which a steel portion engages,
**characterised in that**
the steel portions (11) are installed concealed as a mounting aid and that the plates (1, 6, 10) have non-shaped, refractory, free-flowing products (18) cast therebehind and are thereby connected in force-locking relationship to the wall (16) or ceiling.

2. A refractory lining according to claim 1 **characterised in that** a groove (3; 4) is provided on the rear side of each plate (1) both in the upper region and also in the lower region.

3. A refractory lining according to claim 1 or claim 2 **characterised in that** the groove (3; 4) arranged on the rear side of each plate (1) is of T-shaped cross-section.

4. A refractory lining according to one of claims 1 to 3 **characterised in that** each steel portion (1) comprises a pin (12) which is fixed to the wall (16) or ceiling and the free end of which has a screwthread (13) into which is screwed a disc (12) which engages into the groove (3) of the plate (1).

5. A refractory lining according to one of claims 1 to 4 **characterised in that** each steel portion (11) is welded to the wall (16) or ceiling.

6. A refractory lining according to one of claims 1 to 5 **characterised in that** the edge (2) of each plate (1) is of a peripherally stepped configuration, wherein the lower edge (5) of the respective upper plate (1) engages behind the upper edge (7) of the plate (6) arranged therebeneath and the lateral edge (8) of a plate (10) engages behind the lateral edge (9) of the plate (6) arranged therebeside.

7. A refractory lining according to one of claims 1 to 6 **characterised in that** the edge (2) of each plate (1) is of an angled configuration in cross-section.

8. A refractory lining according to one of claims 1 to 7 **characterised in that** the peripherally extending edge (2) is stepped down to a third of the plate thickness.

## Revendications

1. Revêtement résistant au feu, en particulier pour installations d'incinération de déchets, comprenant plusieurs plaques disposées les unes à côté des autres et les unes sur les autres et comprenant des pièces en acier fixées à la paroi ou au plafond à revêtir, la face arrière de chaque plaque présentant, au moins dans la zone supérieure, une rainure dans laquelle s'engage une pièce en acier,
**caractérisé en ce que** les pièces en acier (11) sont intégrées de façon dissimulée en tant qu'aides au montage et les plaques (1, 6, 10) sont moulées par des produits non formés, réfractaires et à écoulement libre (18) et sont ainsi reliées par complémentarité de force à la paroi (16) ou plafond.

2. Revêtement résistant au feu selon la revendication 1, **caractérisé en ce que** sur la face arrière de chaque plaque (1), on prévoit une rainure (3 ; 4) à la fois dans la zone supérieure et dans la zone inférieure.

3. Revêtement résistant au feu selon la revendication 1 ou 2, **caractérisé en ce que** la rainure (3 ; 4) disposée sur la face arrière de chaque plaque (1) possède une section transversale en forme de T.

4. Revêtement résistant au feu selon l'une des revendications 1 à 3, **caractérisé en ce que** chaque pièce en acier (11) se compose d'une tige (12) fixée à la paroi (16) ou au plafond, dont l'extrémité libre présente un filetage (13) dans lequel est vissé un disque (14) qui s'engage dans la rainure (3) de la plaque (1).

5. Revêtement résistant au feu selon l'une des revendications 1 à 4, **caractérisé en ce que** chaque pièce en acier (11) est soudée à la paroi (16) ou au plafond.

6. Revêtement résistant au feu selon l'une des revendications 1 à 5,**caractérisé en ce que** le bord (2) de chaque plaque (1) est configuré de façon étagée à la périphérie, le bord inférieur (5) de la plaque supérieure (1) accrochant respectivement par l'arrière le bord supérieur (7) de la plaque (6) disposée en dessous, et le bord latéral (8) d'une plaque (10) accrochant par l'arrière le bord latéral (9) de la plaque adjacente (6).

7. Revêtement résistant au feu selon l'une des revendications 1 à 6, **caractérisé en ce que** le bord (2) de chaque plaque (1) possède une section transversale coudée.

8. Revêtement résistant au feu selon l'une des revendications 1 à 7, **caractérisé en ce que** le bord périphérique (2) présente un étagement au tiers de l'épaisseur de plaque.
